# EUROPÄISCHE PATENTSCHRIFT

(11) **EP 2 819 757 B1**
(45) Veröffentlichungstag und Bekanntmachung des Hinweises auf die Patenterteilung: **11.01.2017**
(21) Anmeldenummer: 13718093.1
(22) Anmeldetag: 27.02.2013
(51) Int. Cl.: A63C 19/10, E01C 13/12

(54) **WÄRMELEITELEMENT FÜR KLIMATISIERBARE SKISPRUNG-ANLAUFSPUREN UND KLIMATISIERBARES SKISPRUNG-ANLAUFSPURSYSTEM**
HEAT-CONDUCTING ELEMENT FOR CLIMA-CONTROLLED SKI JUMP RUN-IN TRACKS AND CLIMA-CONTROLLED SKI JUMP RUN-IN TRACK SYSTEM
ÉLÉMENT THERMOCONDUCTEUR POUR PISTES D'ÉLAN CLIMATISABLES DE SAUT À SKI ET SYSTÈME DE PISTE D'ÉLAN DE SAUT À SKI

(30) Priorität: 27.02.2012 DE 102012101562
(43) Veröffentlichungstag der Anmeldung: 07.01.2015
(73) Patentinhaber: Peter Riedel Patent UG (haftungsbeschränkt), 08340 Schwarzenberg (DE)
(72) Erfinder: RIEDEL, Peter, 08359 Breitenbrunn (DE)
(74) Vertreter: adares Patent- und Rechtsanwälte Reininger & Partner
(86) Internationale Anmeldenummer: PCT/DE2013/100077
(87) Internationale Veröffentlichungsnummer: WO 2013/127396

(56) Entgegenhaltungen:
- EP-A1- 1 283 399
- DE-A1- 3 003 069
- DE-A1-102007 060 755

## Beschreibung

Die Erfindung betrifft ein Wärmeleitelement für den Einsatz in klimatisierbaren Skisprung-Anlaufspuren und ein klimatisierbares Skisprung-Anlaufspursystem unter Einsatz eines derartigen Wärmeleitelementes.

Solche klimatisierbare Skisprung-Anlaufspur-Systeme weisen einen sich entlang einer Anlaufspurkanal-Erstreckungsrichtung erstreckenden Anlaufspurkanal und senkrecht zur Anlaufspurkanal-Erstreckungsrichtung eine definierte Spurbreite auf. Im Anlaufspurkanal der klimatisierbaren Skisprung-Anlaufspur erstreckt sich eine Klimatisierungseinrichtung zur Kühlung und/oder Heizung des Anlaufspurkanals.

Aus der DE 10 2007 060755 A1 ist ein solches Anlaufspur-System bekannt, bei dem weiterhin in den Anlaufspuren ein im Wesentlichen aus einem Polymermaterial aufgebautes Wärmeleitelement in Form einer Gleitplatte montiert ist. Dazu weist das Wärmeleitelement Montagemittel zur Fixierung des Wärmeleitelements im Anlaufspurkanal der klimatisierbaren Skisprung-Anlaufspur und einen Wärmekoppelbereich zur thermischen Kopplung des Wärmeleitelements mit einer definierten Wärmeleitfähigkeit an die Klimatisierungseinrichtung in der Anlaufspur auf. Das Wärmeleitelement selbst ist aus Kunststoff gefertigt und es kommt oftmals eine Wärmeleitpaste zum Einsatz, um die thermische Kopplung zwischen der Gleitplatte und der Klimatisierungseinrichtung zu verbessern.

Wenn die Systeme mit den bekannten Gleitplatten für einen Winterbetrieb vereist werden, lässt man Wasser über die Gleitplatten rinnen und kühlt diese von unten mit der thermisch daran gekoppelten Klimatisierungseinrichtung derart dass das über die Gleitplatte rinnende Wasser gefriert.

Dieser Vorgang benötigt nicht unerhebliche Wassermengen und Energie, was für den Betrieb von Sportanlagen nicht unerhebliche Kosten darstellt.

Aus diesem Grund ist es von Vorteil, das als Gleitplatte ausgebildete Wärmeleitelement aus einem Material mit einer guten Wärmeleitung auszubilden. Aus der DE 30 03 069 A1 ist ein klimatisierbare Skispur für Skilauf und Skisprung bekannt. Das bei dieser Skispur zum Einsatz kommende Wärmeleitelement ist bevorzugt in Form einer ebenen Gleitplatte aus Aluminium ausgeführt. Die Gleitplatte ist daher derart ausgebildet, dass die Wärmeleitfähigkeit des Wärmekoppelbereichs zur thermischen Kopplung an die Klimatisierungseinrichtung mehr als 10 W/m°K, bevorzugt mehr als 50 W/m°K und besonders bevorzugt mehr als 100 W/m°K beträgt. Eine Wärmeleitfähigkeit von mehr als 10 W/m°K weisen sämtliche Metalle und Metalllegierungen auf. Von den klassischen Nicht-Metallen wäre Graphit ein geeigneter Werkstoff. Üblicherweise wird das Wärmeleitelement jedoch aus metallischen Werkstoffen aufgebaut sein. Die höchste thermische Leitfähigkeit bei vergleichsweise überschaubaren Material- und Herstellungskosten bietet Aluminium. Die Wärmeleitelemente lassen sich besonders wirtschaftlich als einstückige Aluminium-Gussteile fertigen. Vom Schutzbereich umfasst sind jedoch auch Ausführungsformen, bei denen das Wärmeleitelement mehrstückig ausgebildet ist. Dabei ist es denkbar, dass einzelne Bauelemente des Wärmeleitelementes eine Wärmeleitfähigkeit von weniger als 10 W/m°K aufweisen. Entscheidend ist, ob der für den Wärmeübergang von der Klimatisierungseinrichtung zum Wärmeleitelement verantwortliche Wärmekoppelbereich des Wärmeleitelements eine Wärmeleitung im beanspruchten Parameterbereich aufweist.

Auf der Oberseite der Gleitplatte aus der DE 30 03 069 A1 ist eine Reibungsschicht, beispielsweise aus Quarzsand, angeordnet. Diese Reibungsschicht soll den Zweck erfüllen, dass sich das Eis, das auf der Gleitplatte gefroren ist, nicht ablöst und auf einer Schanze nach unten abrutscht.

Es hat sich gezeigt, dass trotz der guten thermischen Eigenschaften der bekannten Aluminium-Gleitplatten die mechanische Verankerung des Eises in der Spur nicht optimal gewährleistet ist.

Der vorliegenden Erfindung liegt daher die Aufgabe zu Grunde eine Wärmeleitplatte bereit zu stellen, die bei ähnlich guten thermischen Eigenschaften eine sichere und robuste Verankerung des Eises in der Skisprung-Anlaufspur ermöglicht.

Diese Aufgabe wird durch eine Wärmeleitplatte mit den Merkmalen des Anspruchs 1 gelöst.

Erfindungsgemäß ist vorgesehen, dass der Wärmekoppelbereich des Wärmeleitelements thermisch gekoppelt in mindestens einen Anlaufspur-Koppelbereich übergeht, der senkrecht zur Anlaufspurkanal-Erstreckungsrichtung beabstandet zum Wärmekoppelbereich angeordnet ist, wobei der Wärmekoppelbereich und der Anlaufspur-Koppelbereich im Wesentlichen flächig ausgebildet sind und derart versetzt zueinander angeordnet sind, dass diese in unterschiedlichen Ebenen liegen. Durch diese Struktur bilden der Wärmekoppelbereich und der mindestens eine Anlaufspur-Koppelbereich eine Oberfläche, die zwangsläufig eine oder mehrere Kanten, Stufen und/oder Vertiefungen aufweist. In diesen Bereichen entsteht aufgrund der hohen thermischen Leitfähigkeit des Wärmeleitelementes das Eis beim Aufwachsen. Somit wird es in diesen Kanten, Stufen und/oder Vertiefungen fest verankert. Auch bei starker mechanischer Beanspruchung beispielsweise durch dein Einsatz von Eisfräsen tritt ein Ausbrechen und Ablösen von Eisabschnitten nicht statt. Außerdem wird sichergestellt, dass der Fluss der thermischen Energie zwischen Wärmekoppelbereich des Wärmeleitelements und dem davon beabstandeten Anlaufspur-Koppelbereich durch die thermische Kopplung der Bereiche erfolgt. Mit thermischer Kopplung ist gemeint, dass ein Wärmeleitungsübergang sichergestellt ist, der nicht allein auf Strahlungswärme und/oder auf einen makroskopischen Materialstrom abstellt. Bevorzugt wird dies durch einen einstückigen Aufbau des Wärmeleitelementes aus einem Werkstoff mit hinreichender Wärmeleitung gewährleistet. Unter dem Merkmal der flächigen Ausbildung des Wärmekoppelbereiches und der Anlaufspur-Koppelbereiche ist eine Vielzahl von Geometrien zu verstehen. Die Flächen können mehrfach gekrümmt oder auch periodisch strukturiert ausgebildet sein. Der Wärmekoppelbereich ist mit einer seiner Oberflächen derart ausgeformt ist, dass sich ein eng anschmiegender, im Idealfall formschlüssiger, mechanischer Kontakt zu den Bauelementen der Klimatisierungseinrichtung herstellen lässt, in denen ein Klimatisierungsmedium geführt ist. Der Wärmekoppelbereich ist durch den Bereich der Oberfläche des Wärmeleitelementes definiert, in dem sich der mechanische Kontakt zu den genannten Bauelementen der Klimatisierungseinrichtung herstellen lässt. Die übrigen mit dem Wärmekoppelbereich thermisch gekoppelten Abschnitte des Wärmeleitelements sind Anlaufspur-Koppelbereiche.

Zwei der Anlaufspur-Koppelbereiche sind bevorzugt als Anlaufspurflanken ausgebildet, wobei die Anlaufspurflanken in Anlaufspurkanal-Erstreckungsrichtung betrachtet jeweils Außenkanten des Wärmeleitelements ausbilden, die sich in Anlaufspurkanal-Erstreckungsrichtung erstrecken. Diese Anlaufspurflanken können, abhängig von den baulichen Gegebenheiten des Anlaufspurkanals, unterschiedliche Geometrie aufweisen. Bevorzugt sind deren Außenkanten im Abstand der Spurbreite voneinander beabstandet. Dadurch erstreckt sich das Wärmeleitelement quer zur Anlaufspurkanal-Erstreckungsrichtung betrachtet über die gesamte Spurbreite des Anlaufspurkanals. Weiterhin bilden die flächig ausgebildeten Anlaufspurflanken zusammen mit dem flächigen Wärmekoppelbereich eine Vertiefung im Wärmeleitelement in Form einer Schale oder Halbschale.

Es ist von Vorteil, dass zwischen den beiden Anlaufspurflanken ein weiterer Anlaufspur-Koppelbereich in Form eines Querabschnitts angeordnet ist. Auch dieser Querabschnitt ist versetzt zum Wärmekoppelbereich in einer anderen zum Wärmekoppelbereich beabstandeten Ebene angeordnet, jedoch thermisch mit dem Wärmekoppelbereich gekoppelt. Zur Auslegung des Merkmals der thermischen Kopplung wird auf die vorangehend gemachten Ausführungen verwiesen, um Wiederholungen zu vermeiden.

Der Querabschnitt erstreckt sich bevorzugt zwischen den beiden Anlaufspurflanken. Bei einer bevorzugten Ausführungsform nimmt der Querabschnitt die gesamte Spurbreite des Anlaufspurkanals ein. Dadurch bildet der Querabschnitt zusammen mit den Anlaufspurflanken die Bereiche, die der Gleitoberfläche der Anlaufspur räumlich am nächsten kommen.

Mit Vorteil bilden die Außenkanten jeweils einen in Richtung senkrecht zur Anlaufspurkanal-Erstreckungsrichtung und weg vom Wärmekoppelbereich hochgewölbten Randbereich aus. Diese Randbereiche sind ebenfalls thermisch mit dem Wärmeleitelement gekoppelt und bevorzugt einstückig mit diesem ausgebildet. Dadurch wird eine Kühlung der Anlaufspur über deren gesamte Spurbreite einschließlich der Ansätze der die Anlaufspur seitlich begrenzenden Flanken gewährleistet.

Von besonderem Vorteil ist es, wenn das Wärmeleitelement eine Mehrzahl Gleitnoppen-Fixiermittel für die Montage einer Mehrzahl an Sommerspur-Gleitnoppen am Wärmeleitelement aufweist. Dadurch lässt sich in ein und derselben Anlaufspur- ein Sommer- und ein Winterbetrieb realisieren (Spur-in-Spur-Aufbau). Die Gleitnoppen-Fixiermittel ermöglichen die bevorzugt lösbare Befestigung von Sommerspur-Gleitnoppen, die insbesondere aus keramischem Material aufgebaut sind, am Wärmeleitelement. Im Sommerbetrieb dient somit das Wärmeleitelement als Träger für die Sommerspur-Gleitnoppen, die bevorzugt auf den als Querabschnitt und/oder als Anlaufspurflanken ausgebildeten Anlaufspur-Koppelbereichen fixierbar sind. Bei diesem bevorzugten Ausführungsbeispiel bildet das Wärmeleitelement eine Gleitplatte im Sinne der vom gleichen Anmelder und Erfinder am 12.08.2011 eingereichten deutschen Patentanmeldung DE 10 2011 052662. Diese Patentanmeldung beansprucht eine besondere Lagerung der Gleitnoppen in der Gleitplatte/Wärmeleitelement.

Die Gleitnoppen-Fixiermittel sind gemäß dieser früheren Anmeldung als Gleitnoppen-Aufnahmen ausgebildet, die im Wärmeleitelement angeordnete Gleitnoppenöffnungen aufweisen, wobei die Gleitnoppenöffnungen durch das Wärmeleitelement hindurch reichen. Weiterhin sind Federungsmittel vorgesehen, die derart ausgebildet sind, dass diese auf eine Relativbewegung zwischen den Gleitnoppen und dem plattenförmigen Element eine Rückstellkraft ausüben.

Bevorzugt sind die Federungsmittel zwischen Gleitnoppenfederungsabschnitten der Gleitnoppen und Plattenfederungsabschnitten des plattenförmigen Elements angeordnet.

Durch diese Anordnung der Federungsmittel ist es möglich, eine hinreichende Federungs-Funktionalität bereit zu stellen und gleichzeitig eine möglichst hohe konstruktionstechnische Freiheit für die Integration weiterer Funktionalitäten zu realisieren. Letztlich findet die elastische Verformung der Federungsmittel im Bereich zwischen der Gleitnoppe und dem plattenförmigen Element statt. Dabei sind die die Relativbewegung an die Federungsmittel mechanisch weiter gebenden Abschnitte der Gleitnoppe als Gleitnoppenfederungsabschnitte bezeichnet. Durch die Federungsmittel wird die Verformungskraft an den Plattenfederungsabschnitten des als Wärmeleitelement ausgebildeten plattenförmigen Elements aufgenommen. Für die räumliche Anordnung dieser Federungsabschnitte und der Federungsmittel gibt es unterschiedliche Varianten, die nachfolgend näher diskutiert werden.

Eine besonders platzsparende bevorzugte Bauweise besteht darin, dass die Plattenfederungsabschnitte innerhalb der Gleitnoppenöffnungen und/oder angrenzend an die Gleitnoppenöffnungen in der Oberflächenkontur der Gleitnoppenaufnahmen ausgebildet sind. Dadurch kann insbesondere der Bauraum unterhalb der Gleitnoppen frei bleiben.

Für die vorangehend genannte Bauweise ist es weiterhin von Vorteil, dass sich die Plattenfederungsabschnitte quer zu den Gleitnoppenöffnungen erstrecken. Üblicherweise erstrecken sich die Gleitnoppenöffnungen im plattenförmigen Element entlang einer Erstreckungsachse. Mit dem Merkmal quer zu den Gleitnoppenöffnungen ist dann entsprechend quer zur Erstreckungsachse der Gleitnoppenöffnung gemeint. Ein Spezialfall für diese Anordnung der Plattenfederungsabschnitte besteht darin, dass diese sich rechtwinklig zur Gleitnoppenöffnung erstrecken. Das Merkmal quer ist jedoch nicht auf rechtwinklig beschränkt auszulegen.

Für die vorangehend beschriebene Bauweise der Gleitplatte ist es weiterhin von Vorteil, dass die Plattenfederungsabschnitte die Gleitnoppenöffnungen auf der Oberseite des plattenförmigen Elements und/oder auf der der Oberseite gegenüber liegenden Unterseite des plattenförmigen Elements umschließen. Durch die umschließende Anordnung ergibt sich eine gleichmäßige Aufnahme und Einleitung der auf die Gleitnoppe wirkenden Kraft in das plattenförmige Element.

Unabhängig von den vorangehend beschriebenen Bauweisen ist es von Vorteil, dass die Gleitnoppen lösbare Befestigungsmittel aufweisen, mittels denen die Gleitnoppen in den Gleitnoppenöffnungen fixiert sind. Auf diese Weise lassen sich beschädigte oder abgenutzte Gleitnoppen einfacher ersetzen.

Bei der Variante, die Gleitnoppen mit lösbaren Befestigungsmitteln auszubilden ist es vorteilhaft, dass sich die Federungsmittel in Bereiche zwischen den Befestigungsmitteln und dem plattenförmigen Element erstrecken. Die Gleitnoppenfederungsabschnitte befinden sich bei dieser bevorzugten Ausführungsform üblicherweise an den Befestigungsmitteln, die einen Teil der Gleitnoppe bilden.

Es ist von Vorteil, wenn sich die Gleitnoppenfederungsabschnitte quer zu den Gleitnoppenöffnungen erstrecken. Diese Anordnung der Gleitnoppenfederungsabschnitte impliziert meist die entsprechende Quer-Anordnung der korrespondierenden Plattenfederungsabschnitte.

Die Federungsmittel weisen bevorzugt ein Polymerelement in Form eines Polymerklebers, eines Polymer-O-Rings oder eines Polymerstücks auf. Ein Kleber hat den Vorteil in die vorhandene Geometrie hineinzufließen und auch Zugspannungen aufnehmen zu können. O-Ringe sind preiswert und mit den gewünschten Elastizitätseigenschaften einfach erhältlich. Ein Polymerstück, beispielsweise in Form eines kleinen Keils oder Klotzes stellt eine einfache Variante zur Ausbildung der Federungsmittel dar. Als weitere Varianten wären auch metallisch ausgebildete Federelemente oder Naturmaterialien denkbar. Allen Varianten gemeinsam ist, dass die gewünschten Elastizitäts- und Langzeit-Stabilitätseigenschaften über einen recht breiten Temperaturbereich von -40°C bis +60°C gewährleistet sein sollten. Entsprechende Polymere und Polymerkleber sind am Markt einfach erhältlich.

Für alle der vorangehend beschriebenen Varianten der Gleitplatte gilt bevorzugt, dass die Gleitnoppen zumindest auf ihrer Oberfläche aus Naturstein (hier bieten sich wegen der Abriebfestigkeit sehr harte Naturstein wie zum Beispiel Granite und Basalte an) oder aus Keramik, bevorzugt aus Porzellan oder aus einer Oxidkeramik aufgebaut sind. Keramiken, insbesondere Porzellan, lassen sich mit Toleranzen knapp unter einem Millimeter wirtschaftlich herstellen. Eine besonders vorteilhafte Variante besteht darin, die Gleitnoppen aus Aluminiumoxid ohne Oberflächenglasur herzustellen. Dieses Material nimmt zu einem gewissen Maß Wasser auf und stellt es an seiner Oberfläche zur Verfügung. Da die Gleitnoppen üblicherweise im Sprungbetrieb mit einem Wasserfilm überspült werden, trägt diese Eigenschaft zu noch besseren Gleiteigenschaften bei. Grundsätzlich sind durch den Einsatz von Keramiken alle werkstofftechnischen Vorteile dieses Materials hinsichtlich seiner dauerhaften Witterungs- und Abriebbeständigkeit in der Gleitplatte realisierbar.

Die vorangehend beschriebenen Varianten der Gleitnoppen-Lagerung in der als Wärmeleitplatte ausgebildeten Gleitplatte sind unter dem Gesichtspunkt eines geräuscharmen Betriebs der Sommerspur von Bedeutung. Bisher sind hauptsächlich Gleitplatten aus Polymeren zum Einsatz gekommen, weil diese einerseits eine einfache Fixierung von Sommerspur-Gleitnoppen ermöglichen und andererseits vibrationsdämpfende und damit geräuschmindernde Eigenschaften haben. Wenn das Wärmeleitelement in Form einer Gleitplatte aus einem metallischen Werkstoff gefertigt ist, so sind im Bereich der Gleitnoppen-Fixiermittel durch die Federungsmittel Vorkehrungen zu treffen, um die Geräuschentwicklung bei der Nutzung als Sommerspur zu reduzieren.

Für alle vorangehend beschriebenen Bauformen des Wärmeleitelements ist es von Vorteil, dass das Wärmeleitelement eine Vertiefung mit einer Vertiefungsbodenfläche aufweist, wobei der Wärmekoppelbereich zumindest abschnittsweise die Vertiefungsbodenfläche ausbildet. Diese Vertiefung erfüllt eine Reihe von Funktionen. Zum einen sorgt sie dafür, dass Schnee, der in den Anlaufspurkanal fällt, besser auf der Spur liegen bleibt und nicht so leicht abrutscht. Dies gilt insbesondere dann, wenn eine Vielzahl von Wärmeleitelementen hintereinander im Anlaufspurkanal montiert ist. Dann ist auch eine Vielzahl von Vertiefungen vorhanden, die gemeinsam die genannte Funktionalität bereitstellen. Zum anderen dienen die Vertiefungen beim Vereisen der Spur mit Wasser, das in den Anlaufspurkanal gegeben wird, als Auffangbecken. Bei der bereits erwähnten seriellen Kombination von Wärmeleitelementen entlang der Anlaufspurkanal-Erstreckungsrichtung hat dies den Effekt, das Wasser, das im oberen Bereich in den Anlaufspurkanal gegeben wird, zunächst die erste Vertiefung auffüllt, bevor diese überläuft und die dem Gefälle der Anlaufspur folgende nächste Vertiefung zu füllen beginnt. Auf diese Weise lässt sich zum einen bei einer geschickten Einstellung von Wasserzufuhr und Kühlleistung der Wasserverbrauch beim Vereisen minimieren und zum anderen verankert sich die entstehende Eisschicht in den entlang der Anlaufspurkanal-Erstreckungsrichtung hintereinander folgenden Vertiefungen.

Im Hinblick auf die bevorzugte Ausgestaltung mit einer Vertiefung ist es für das Wärmeleitelement weiterhin von Vorteil, wenn die Vertiefung in Anlaufspurkanal-Erstreckungsrichtung betrachtet auf einer ersten Seite der Vertiefung eine erste Begrenzungskante mit einer ersten Begrenzungskantenhöhe ausbildet und auf einer zur ersten Seite gegenüber liegenden zweiten Seite der Vertiefung eine zweite Begrenzungskante mit einer im Vergleich zur ersten Begrenzungskantenhöhe geringeren zweiten Begrenzungskantenhöhe aufweist. Alternativ dazu wäre vorzusehen, dass die Vertiefung auf einer zur ersten Seite gegenüber liegenden zweiten Seite der Vertiefung ohne eine zur ersten Seite gegenüber liegende zweite Begrenzungskante ausgebildet ist. Beide Varianten bilden eine Vertiefung, die von einer Seite her einfacher befüllbar ist. Dies gilt insbesondere dann, wenn die Wärmeleitelemente durch Zwischenräume beabstandet zueinander (also nicht bündig hintereinander aufgereiht) im Anlaufspurkanal montiert sind. Bei dieser Montagevariante liegt die unterhalb des Wärmeleitelements befindliche Klimatisierungseinrichtung in den Zwischenräumen frei. In den Zwischenräumen würde Wasser, das mit der Klimatisierungseinrichtung in Kontakt, tritt schlagartig gefrieren und auf diese Weise die Vereisung des Anlaufspurkanals beginnen. Abwärts dem Gefälle folgend würde ein Wärmeleitelement mit einer Vertiefung folgen, die aufwärts betrachtet entweder keine oder eine niedrigere Begrenzungskantenhöhe aufweist als abwärts dem Gefälle folgend betrachtet.

Die Vertiefung des Wärmeleitelements lässt sich vorteilhaft ausbilden, wenn die erste Begrenzungskante durch einen Übergang von der Vertiefungsbodenfläche in die Anlaufspur-Koppelbereiche gebildet ist. Die zweite Begrenzungskantenfläche ist dann - wie vorangehend beschrieben - entweder niedriger oder gar nicht ausgebildet. Der der Übergang von der Vertiefungsbodenfläche in die Anlaufspur-Koppelbereiche ist dabei bevorzugt stufenartig ausgebildet.

Eine weitere für alle vorangehend beschriebenen Bauformen vorteilhafte Variante besteht darin, dass das Wärmeleitelement in der Anlaufspurkanal-Erstreckungsrichtung betrachtet eine Ausdehnung aufweist, die kleiner als die Spurbreite ist. Mit dieser beschränkten Ausdehnung in Anlaufspurkanal-Erstreckungsrichtung ist eine Vielzahl von Wärmeleitelementen erforderlich, um einen Anlaufspurkanal damit auszustatten. Dadurch tritt in kürzerem Abstand bei einer Reihe der vorangehend beschriebenen Ausführungsformen des Wärmeleitelementes eine Vielzahl von Vertiefungen auf oder es folgt eine Vielzahl von Zwischenräumen zwischen benachbarten Wärmeleitelementen. Auf diese Weise lässt sich nach dem Vereisen eine besonders gut verankerte Eisschicht im Anlaufspurkanal realisieren.

Eine zur vorangehend beschriebenen Variante ähnlich vorteilhafte Variante besteht darin, dass der Wärmekoppelbereich entlang der Anlaufspurkanal-Erstreckungsrichtung betrachtet eine Ausdehnung aufweist, die kleiner als die Spurbreite ist.

Weiterhin betrifft die vorliegende Erfindung ein klimatisierbares Skisprung-Anlaufspursystem mit zwei sich entlang einer Anlaufspurkanal-Erstreckungsrichtung erstreckenden Anlaufspurkanälen, die jeweils eine Spurbreite aufweisen und in denen jeweils eine Klimatisierungseinrichtung zum Beheizen und/oder zum Kühlen des Anlaufspurkanals angeordnet ist, wobei in jedem Anlaufspurkanal eine Mehrzahl von Wärmeleitelementen gemäß den vorangehend beschriebenen Varianten angeordnet ist.

Bevorzugt sind die Wärmeleitelemente entlang der Anlaufspurkanal-Erstreckungsrichtung betrachtet derart beabstandet voneinander in den Anlaufspurkanälen fixiert, dass zwischen benachbarten Wärmeleitelementen Zwischenräume bleiben, in denen die Klimatisierungseinrichtung offen liegt. Der funktionale Vorteil der Zwischenräume ist bereits vorangehend beschrieben worden. Um Wiederholungen zu vermeiden wird auf die dortigen Ausführungen verwiesen.

Das klimatisierbare Skisprung-Anlaufspursystem ist als vorteilhafte Variante dadurch gekennzeichnet, dass entlang der Anlaufspurkanal-Erstreckungsrichtung auf einer Länge betrachtet, die der Spurbreite entspricht, mindestens zwei voneinander beabstandete Wärmeleitelemente angeordnet sind. Diese Dimensionierung der Wärmeleitelemente und deren Abstand zueinander sorgen für eine optimale Verankerung des Eises im Anlaufspurkanal.

Bevorzugt sind die Wärmeleitelemente identisch ausgebildet und entlang der Anlaufspurkanal-Erstreckungsrichtung periodisch mit gleichem Abstand zueinander in den Anlaufspurkanälen fixiert. Durch die Vereinheitlichung der Bauelemente und deren periodische Anordnung lassen sich die Bauelemente einfacher und somit kostengünstiger herstellen.

Es ist von Vorteil, wenn die Wärmekoppelbereiche der Wärmeleitelemente derart ausgeformt sind, dass sich eine formschlüssige Verbindung der Wärmekoppelbereiche mit Wärmekoppelabschnitten der Klimatisierungseinrichtung ausbildet. Das Merkmal des Formschlusses ist nicht im mikroskopischen Sinne auszulegen. Auch wenn aufgrund von Maßtoleranzen und unterschiedlichen thermischen Ausdehnungskoeffizienten Spalte im Millimeterbereich auftreten sollten, so ist üblicherweise dennoch über die auftretende Konvektion ein hinreichender Wärmeübergang gegeben. Weiterhin besteht die Möglichkeit zur Optimierung des Wärmeübergangs Wärmeleitpasten oder -gels einzusetzen, die zwischen den Baugruppen der Klimatisierungseinrichtung und dem Wärmeleitelement angeordnet sind.

Es versteht sich von selbst, dass sich das klimatisierbare Skisprung-Anlaufspursystem mit Sensor-Einrichtungen zur messtechnischen Erfassung der Absprungcharakteristik eines Skispringers ausgestalten lässt.

Nachfolgend wird eine bevorzugte Ausführungsform der Erfindung anhand der Figuren 1 bis 3 beschrieben.

Es zeigt:
- Figur 1: eine perspektivische Ansicht eines Anlaufspurkanals 2 in einem Skisprung-Anlaufspursystem mit einer Mehrzahl erfindungsgemäßer Wärmeleitelemente 1;
- Figur 2: einen Querschnitt entlang der Linie II-II aus Figur 1 und
- Figur 3: eine weitere perspektivische Ansicht des Anlaufspurkanals 2 des Skisprung-Anlaufspursystems aus Figur 1.

Figur 1 zeigt eine perspektivische Ansicht eines Anlaufspurkanals 2 in einem Skisprung-Anlaufspursystem mit einer Mehrzahl erfindungsgemäßer Wärmeleitelemente 1. Der Anlaufspurkanal 2 wird durch zwei sich entlang einer Anlaufspurkanal-Erstreckungsrichtung E erstreckende, in der Spurbreite B beabstandet voneinander angeordnete obere Anlaufspurkanal-Kantenprofile 8 lateral begrenzt. Diese oberen Anlaufspurkanal-Kantenprofile 8 liegen auf unteren Anlaufspurkanal-Kantenprofilen 7 auf, die sich entsprechend den oberen Profilen erstrecken und ebenfalls in Spurbreite B voneinander beabstandet sind. Also Boden des Anlaufspurkanals 2 ist zwischen den beiden unteren Anlaufspurkanal-Kantenprofilen 7 eine thermische Isolationsschicht 5 angeordnet, die sich quer über die gesamte Spurbreite B und ebenfalls entlang der Anlaufspurkanal-Erstreckungsrichtung E erstreckt. Auf dieser thermischen Isolationsschicht 5 sind Klimatisierungseinrichtungen 3 in Form von sechs Röhren angeordnet. Diese Röhren 3 erstrecken sich ebenfalls entlang der Anlaufspurkanal-Erstreckungsrichtung E. Auf den Röhren 3 ist entlang der Anlaufspurkanal-Erstreckungsrichtung E betrachtet eine Vielzahl gleich ausgebildeter Wärmeleitelemente 1 äquidistant zueinander angeordnet und über Montagemittel 10 zur Fixierung der Wärmeleitelemente an den Anlaufspur-Kantenprofilen fixiert. An den Wärmeleitelementen 1 lassen sich Sommerspur-Gleitnoppen 6 befestigen. Daher handelt es sich bei diesem Skisprung-Anlaufspursystem um eine Kombispur, die einen Sommerbetrieb mit einem Winterbetrieb in der gleichen Spur ermöglicht (Spur-in-Spur).

Das Wärmeleitelement 1 weist auf seiner den Röhren 3 zugewandten Unterseite einen Wärmekoppelbereich 11 auf. Dieser Wärmekoppelbereich 11 ist derart ausgestaltet, dass sich eine möglichst formschlüssige Verbindung zwischen dem Wärmekoppelbereich 11 und den Röhren 3 herstellen lässt. Daher weist der Wärmekoppelbereich 11 eine im Vergleich zu den Oberflächen der Röhren 3 inverse flächige Struktur auf, die in die nach oben gewandten Abschnitte der Röhren 3 kammartig eingreift. Die den Röhren 3 abgewandte Oberfläche des Wärmekoppelbereichs 11 bildet eine Vertiefungsbodenfläche 130 einer auf einer Seite nicht begrenzten Vertiefung 13 des Wärmeleitelements 1. Auf der anderen Seite ist die Vertiefungsbodenfläche 130 durch einen sich nach oben erstreckenden ersten Randbereich 131 derart begrenzt, dass die Vertiefung 13 halbschalenförmig ausgebildet ist. Im Zusammenhang mit Figur 2 wird die Geometrie der Vertiefung 13 nachfolgend näher beschrieben.

Figur 2 zeigt einen Querschnitt entlang der Linie II-II aus Figur 1. Gleiche Bauelemente sind mit gleichen Bezugszeichen versehen. Zur Vermeidung von Wiederholungen wird daher auf die vorangehenden Ausführungen verwiesen. Die beiden unteren Anlaufspurkanal-Kantenprofile 7 weisen jeweils eine nach innen kragende Montageaufnahme 70 mit einer Nut auf. In diese Nut greift ein korrespondierender Vorsprung des Wärmeleitelementes 1 im Bereich beider Außenkanten der Anlaufspurflanken 1120,1130 des Wärmeleitelementes 1 ein. Die Vertiefung 13 des Wärmeleitelementes 1 geht seitlich über Anlaufspurflanken 112,113 in die Außenkanten der Anlaufspurflanken 1120,1130 über. Entlang der Anlaufspurkanal-Erstreckungsrichtung E betrachtet geht die Vertiefung 13 stufenartig über den ersten Randbereich 131 in einen Querbereich 111 über, der sich zwischen den beiden Außenkanten der Anlaufspurflanken 1120,1130 erstreckt. Die Außenkanten der Anlaufspurflanken 1120,1130 enden jeweils nach außen in hochgewölbten Randbereichen 1121,1131. Im Querbereich 111 sind Fixiermittel 12 zum Fixieren der Sommerspur-Gleitnoppen 6 in Form von Vertiefungen mit einer Mehrzahl von Bohrungen zum Durchführen einer Schraube oder eines Bolzens ausgebildet. Die Sommerspur-Gleitnoppen 6 weisen in Ihrem Innern eine Gewindehülse 60 auf. Zwischen den Sommerspur-Gleitnoppen 6 und dem als Gleitplatte wirkenden Wärmeleitelement 1 sind weiterhin Federungsmittel 61 vorgesehen. Diese Federungsmittel 61 stellen in gewissen Grenzen eine elastische Beweglichkeit zwischen Sommerspur-Gleitnoppen 6 und dem Wärmeleitelement 1 sicher. Diese Grenzen hängen von Struktur und Werkstofffunktionalität der Federungsmittel 61 ab.

Figur 3 zeigt eine weitere perspektivische Ansicht des Anlaufspurkanals 2 des Skisprung-Anlaufspursystems aus Figur 1. Gleiche Bauelemente sind mit gleichen Bezugszeichen versehen. Zur Vermeidung von Wiederholungen wird daher auf die vorangehenden Ausführungen verwiesen. In dieser Perspektive sind Zwischenräume 4 erkennbar, die zwischen den entlang der Anlaufkanal-Erstreckungsrichtung E äquidistant voneinander montierten Wärmeleitelementen 1 frei bleiben. In diesen Zwischenbereichen 4 liegen die Klimatisierungseinrichtungen in Form der Röhren 3 zum Anlaufspurkanal 2 hin offen. Dadurch kann sich das bildende Eis beim Vereisen des Anlaufspurkanals 2 mechanisch optimal in den Strukturen verankern und die thermische Kopplung ist gleichzeitig verbessert. Weiterhin ist erkennbar, wie der Querbereich 111 jedes Wärmeleitelementes die Fixiermittel 12 für die Montage von Sommerspur-Gleitnoppen in Form von sechs über die Anlaufspurbreite B verteilte Vertiefungen aufweist. Wenn die Wärmeleitelemente 1 - wie hier dargestellt - mit Sommerspur-Gleitnoppen 6 ausgestattet sind, kann der Anlaufspurkanal 2 als so genannte Kombispur sowohl im Sommer- als auch im Winterbetrieb genutzt werden.

Abschließend sei betont, dass in den Figuren nur eine von vielen Varianten für die Ausgestaltung des Wärmeleitelementes gezeigt ist. Ebenso wäre es denkbar das Wärmeleitelement in Erstreckungsrichtung E betrachtet deutlich länger auszugestalten und darauf mehrere Querbereiche und/oder Vertiefungen vorzusehen.

### Bezugszeichenliste:

- 1: Wärmeleitelement
- 10: Montagemittel zur Fixierung des Wärmeleitelements
- 11: Wärmekoppelbereich
- 111: Anlaufspur-Koppelbereich als Querabschnitt
- 112: Anlaufspur-Koppelbereich als Anlaufspurflanke
- 1120: Außenkante der Anlaufspurflanke
- 1121: hochgewölbter Randbereich
- 113: Anlaufspur-Koppelbereich als Anlaufspurflanke
- 1130: Außenkante der Anlaufspurflanke
- 1131: hochgewölbter Randbereich
- 12: Fixiermittel für die Montage von Sommerspur-Gleitnoppen
- 13: Vertiefung des Wärmeleitelements
- 130: Vertiefungsbodenfläche
- 131: erste Begrenzungskante
- 2: Anlaufspurkanal
- 3: Klimatisierungseinrichtung
- 4: Zwischenräume zwischen benachbarten Wärmeleitelementen
- 5: thermische Isolationsschicht
- 6: Sommerspur-Gleitnoppen
- 60: Schraubgewinde
- 61: Federungsmittel
- 7: untere Anlaufspurkanal-Kantenprofile
- 70: Montageaufnahme
- 8: obere Anlaufspurkanal-Kantenprofile

- E: Anlaufspurkanal-Erstreckungsrichtung
- B: Spurbreite des Anlaufspurkanals

## Patentansprüche

1. Wärmeleitelement (1) für klimatisierbare Skisprung-Anlaufspuren, die einen sich entlang einer Anlaufspurkanal-Erstreckungsrichtung (E) erstreckenden Anlaufspurkanal (2) und senkrecht zur Anlaufspurkanal-Erstreckungsrichtung (E) eine Spurbreite (B) aufweisen,
mit folgenden Merkmalen:
• Montagemittel (10) zur Fixierung des Wärmeleitelements (1) im Anlaufspurkanal (2) der klimatisierbaren Skisprung-Anlaufspur und
• einen Wärmekoppelbereich (11) zur thermischen Kopplung des Wärmeleitelements (1) mit einer definierten Wärmeleitfähigkeit an eine sich im Anlaufspurkanal (2) der klimatisierbaren Skisprung-Anlaufspur erstreckende Klimatisierungseinrichtung (3), wobei die Wärmeleitfähigkeit des Wärmekoppelbereichs (11) mehr als 10 W/m°K, bevorzugt mehr als 50 W/m°K und besonders bevorzugt mehr als 100 W/m°K beträgt,
**dadurch gekennzeichnet, dass**
der flächig ausgebildete Wärmekoppelbereich (11) des Wärmeleitelements thermisch gekoppelt in mindestens einen flächig ausgebildeten Anlaufspur-Koppelbereich (111,112,113) übergeht, der senkrecht zur Anlaufspurkanal-Erstreckungsrichtung (E) beabstandet zum Wärmekoppelbereich (11) angeordnet ist, wobei der Wärmekoppelbereich (11) und der Anlaufspur-Koppelbereich (111,112,113) derart versetzt zueinander angeordnet sind, dass diese in unterschiedlichen Ebenen liegen, so dass der Wärmekoppelbereich (11) und der mindestens eine Anlaufspur-Koppelbereich (111, 112, 113) eine Oberfläche bilden, die zwangsläufig eine oder mehrere Kanten, Stufen und/oder Vertiefungen aufweist.

2. Wärmeleitelement (1) gemäß Anspruch 1, **dadurch gekennzeichnet, dass** das Wärmeleitelement (1) zwei als Anlaufspurflanken (112,113) ausgebildete Anlaufspur-Koppelbereiche aufweist, wobei die Anlaufspurflanken (112,113) in Anlaufspurkanal-Erstreckungsrichtung (E) betrachtet jeweils Außenkanten (1120,1130) des Wärmeleitelements (1) ausbilden, die sich in Anlaufspurkanal-Erstreckungsrichtung (E) erstrecken.

3. Wärmeleitelement (1) gemäß Anspruch 2, **dadurch gekennzeichnet, dass** die Außenkanten (1120,1130) im Abstand der Spurbreite (B) voneinander beabstandet sind.

4. Wärmeleitelement (1) gemäß Anspruch 2 oder 3, **dadurch gekennzeichnet, dass** zwischen den beiden Anlaufspurflanken (112,113) ein weiterer Anlaufspur-Koppelbereich in Form eines Querabschnitts (111) angeordnet ist.

5. Wärmeleitelement (1) gemäß Anspruch 4, **dadurch gekennzeichnet, dass** sich der Querabschnitt (111) zwischen den beiden Anlaufspurflanken (112,113) erstreckt.

6. Wärmeleitelement (1) gemäß einem der Ansprüche 1 bis 5, **dadurch gekennzeichnet, dass** das Wärmeleitelement (1) eine Mehrzahl Gleitnoppen-Fixiermittel (12) für die Montage einer Mehrzahl Sommerspur-Gleitnoppen (5) am Wärmeleitelement (1) aufweist.

7. Wärmeleitelement (1) gemäß einem der Ansprüche 1 bis 6, **dadurch gekennzeichnet, dass** das Wärmeleitelement (1) eine Vertiefung (13) mit einer Vertiefungsbodenfläche (130) aufweist, wobei der Wärmekoppelbereich (11) zumindest abschnittsweise die Vertiefungsbodenfläche (130) ausbildet.

8. Wärmeleitelement (1) gemäß Anspruch 7, **dadurch gekennzeichnet, dass** die Vertiefung (13) in Anlaufspurkanal-Erstreckungsrichtung (E) betrachtet auf einer ersten Seite der Vertiefung eine erste Begrenzungskante (131) mit einer ersten Begrenzungskantenhöhe ausbildet und
auf einer zur ersten Seite gegenüber liegenden zweiten Seite der Vertiefung (13) eine zweite Begrenzungskante mit einer im Vergleich zur ersten Begrenzungskantenhöhe geringeren zweiten Begrenzungskantenhöhe aufweist oder
auf einer zur ersten Seite gegenüber liegenden zweiten Seite der Vertiefung (13) ohne eine zur ersten Seite gegenüber liegende zweite Begrenzungskante ausgebildet ist.

9. Wärmeleitelement (1) gemäß Anspruch 8, **dadurch gekennzeichnet, dass** die erste Begrenzungskante (131) durch einen Übergang von der Vertiefungsbodenfläche (130) in die Anlaufspur-Koppelbereiche (111,112,113) gebildet ist.

10. Wärmeleitelement (1) gemäß Anspruch 9, **dadurch gekennzeichnet, dass** der Übergang von der Vertiefungsbodenfläche (130) in die Anlaufspur-Koppelbereiche (111,112,113) stufenartig ausgebildet ist.

11. Wärmeleitelement (1) gemäß einem der vorangehenden Ansprüche, **dadurch gekennzeichnet, dass** das Wärmeleitelement (1) und/oder der Wärmekoppelbereich (11) in der Anlaufspurkanal-Erstreckungsrichtung (E) betrachtet eine Ausdehnung aufweist, die kleiner als die Spurbreite (B) ist.

12. Klimatisierbares Skisprung-Anlaufspursystem mit zwei sich entlang einer Anlaufspurkanal-Erstreckungsrichtung (E) erstreckenden Anlaufspurkanälen (2), die jeweils eine Spurbreite (B) aufweisen und in denen jeweils eine Klimatisierungseinrichtung (3) zum Beheizen und/oder zum Kühlen des Anlaufspurkanals (2) angeordnet ist,
**dadurch gekennzeichnet, dass**
in jedem Anlaufspurkanal (2) eine Mehrzahl von Wärmeleitelementen (1) gemäß einem der Ansprüche 1 bis 11 angeordnet ist.

13. Klimatisierbares Skisprung-Anlaufspursystem gemäß Anspruch 12, **dadurch gekennzeichnet, dass** entlang der Anlaufspurkanal-Erstreckungsrichtung (E) auf einer Länge betrachtet, die der Spurbreite (B) entspricht, mindestens zwei voneinander beabstandete Wärmeleitelemente (1) angeordnet sind.

14. Klimatisierbares Skisprung-Anlaufspursystem gemäß Anspruch 12 oder 13, **dadurch gekennzeichnet, dass** die Wärmeleitelemente (1) entlang der Anlaufspurkanal-Erstreckungsrichtung (E) betrachtet derart beabstandet voneinander in den Anlaufspurkanälen (2) fixiert sind, dass zwischen benachbarten Wärmeleitelementen (1) Zwischenräume (4) bleiben, in denen die Klimatisierungseinrichtung (3) offen liegt.

15. Klimatisierbares Skisprung-Anlaufspursystem gemäß einem der Ansprüche 12 bis 14, **dadurch gekennzeichnet, dass** die Wärmekoppelbereiche (11) der Wärmeleitelemente (1) derart ausgeformt sind, dass sich eine formschlüssige Verbindung der Wärmekoppelbereiche (11) mit Wärmekoppelabschnitten der Klimatisierungseinrichtung (3) ausbildet.

## Claims

1. A heat conducting element (1) for air-conditioned ski jump inrun tracks having an inrun track channel extending along an inrun track channel extension direction (E) and a track width (B) perpendicular to the inrun track channel extension direction (E)
having the following features:
• mounting means (10) for fixing the heat conducting element (1) in the inrun track channel (2) of the air-conditioned ski jump inrun track and
• a heat coupling region (11) for thermally coupling the heat conducting element (1) having a defined heat conductivity to an air-conditioning device (3) extending in the inrun track channel (2) of the air-conditioned ski jump inrun track, wherein the heat conductivity of the heat coupling region (11) is more than 10 W/m K, preferably more than 50 W/m K and most preferably more than 100 is W/m K,
**characterized in that**
the heat coupling region (11) of the heat conducting element formed in planar manner passes thermally coupled into at least one inrun track coupling region (111,112,113) formed in planar manner and arranged perpendicular to the inrun track channel extension direction (E) at a distance to the heat coupling region (11), wherein the heat coupling region (11) and the inrun track coupling region (111, 112, 113) form a surface which has mandatorily one or more borders, levels and/or recesses.

2. The heat conducting element (1) according to claim 1, **characterized in that** the heat conducting element (1) has two inrun track coupling regions formed as inrun track edges (112,113), wherein the inrun track edges (112, 113) when considered in inrun track channel extension direction (E) form respectively outer borders (1120, 1130) of the heat conducting element (1) extending in inrun track extension direction (E).

3. The heat conducting element (1) according to claim 2, **characterized in that** the outer borders (1120, 1130) are spaced apart to each other at a distance of the track width (B).

4. The heat conducting element (1) according to claim 2 or 3, **characterized in that** between the two inrun track edges (112, 113) a further inrun track coupling region is arranged in the form of a transversal section (111).

5. The heat conducting element (1) according to claim 4, **characterized in that** the transversal section (111) extends between the two inrun track edges (112, 113).

6. The heat conducting element (1) according to one of claims 1 to 5, **characterized in that** the heat conducting element (1) has a plurality of sliding stud fixing means (12) for mounting a plurality of summer track sliding studs (5) on the heat conducting element (1).

7. The thermally conducting element (1) according to one of claims 1 to 6, **characterized in that** the heat conducting element (1) has a recess (13) with a recess bottom surface (130), wherein the heat coupling portion (11) forms at least partially the recess bottom surface (130).

8. The heat conducting element (1) according to claim 7, **characterized in that** the recess (13) when considered in inrun track channel extension direction (E) forms at a first side of the recess a first boundary border (131) with a first boundary border height and
has at a second side opposite to the first side of the recess (13) a second boundary border with a second boundary border height smaller when compared to the first boundary border height or
is formed at a second side opposite to the first side of the recess (13) without a second boundary border opposite the first side.

9. The heat conducting element (1) according to claim 8, **characterized in that** the first boundary border (131) is formed by a transition from the recess bottom surface (130) into the inrun track coupling regions (111, 112, 113).

10. The heat conducting element (1) according to claim 9, **characterized in that** the transition from the recess bottom surface (130) in the inrun track coupling regions (111, 112, 113) is formed in stages.

11. The heat conducting element (1) according to one of the preceding claims, **characterized in that** the heat conducting element (1) and/or the heat coupling region (11) has when considered in the inrun track channel extension direction (E) a dimension which is smaller than the track width (B).

12. An air-conditioned ski jump inrun track system having two inrun track channels (2) extending along an inrun track channel extension direction (E), each having a track width (B) and in each of which an air-conditioning device (3) for heating and/or cooling the inrun track channel (2) is arranged, **characterized in that**
in each inrun track channel (2) is arranged a plurality of heat conducting elements (1) according to one of claims 1 to 11.

13. The air-conditioned ski jump inrun track system according to claim 12, **characterized in that** along the inrun track channel extension direction (E) when considered in a length corresponding to the track width (B) at least two heat conducting elements (1) spaced apart from each other are arranged.

14. The air-conditioned ski jump inrun track system according to claim 12 or 13, **characterized in that** the heat conducting elements (1) are fixed when considered along the inrun track channel extension direction (E) spaced apart to each other in the inrun track channels (2) in such a manner that between adjacent heat conducting elements (1) gaps (4) remain in which the air-conditioning device (3) is exposed.

15. The air-conditioned ski jump inrun track system of one of claims 12 to 14, **characterized in that** the heat coupling regions (11) of the heat conducting elements (1) are formed in such a manner that a form-fitting connection of the heat coupling portions (11) with heat coupling sections of the air-conditioning device (3) is formed.

## Revendications

1. Un élément (1) conducteur de chaleur pour des voies climatisables d'élan de saut à ski avec un canal (2) de voie d'élan qui s'étend le long d'une direction (E) d'extension du canal de voie d'élan et une largeur (B) de voie perpendiculaire à la direction (E) d'extension du canal de voie d'élan,
ayant les caractéristiques suivantes:
• des moyens (10) de montage pour fixer l'élément (1) conducteur de chaleur dans le canal (2) de voie d'élan de la voie climatisable d'élan de saut à ski et
• une zone (11) de couplage thermique pour coupler thermiquement l'élément (1) conducteur de chaleur ayant une conductivité thermique définie à un dispositif (3) de climatisation qui s'étend dans le canal (2) de la voie d'élan de la voie climatisable d'élan de saut à ski, dans lequel la conductivité thermique de la zone (11) de couplage thermique est supérieure à 10 W/m K, de préférence supérieure à 50 W/m K et de préférence supérieure à 100 W/m K, **caractérisé en ce que**
la zone (11) de couplage thermique de l'élément conducteur de chaleur qui est sous forme plane passe en couplage thermique à au moins une zone (111,112,113) de couplage de voie d'élan qui est sous forme plane et qui est arrangée verticalement à la direction (E) d'extension du canal de voie d'élan et espacée de la zone de couplage thermique (11), dans lequel la zone (11) de couplage thermique et la zone (111,112,113) de couplage de voie d'élan forment une surface qui a obilgatoirement un ou plusieurs bords, niveaux et/ou cavités.

2. L'élément (1) conducteur de chaleur selon la revendication 1, **caractérisé en ce que** l'élément (1) conducteur de chaleur a deux zones de couplage de voie d'élan qui sont sous forme de flancs (112, 113) de voie d'élan, dans lequel les flancs (112, 113) de voie d'élan forment considérés en direction (E) d'extension du canal de voie d'élan chacun des bords extérieurs (1120, 1130) de l'élément (1) conducteur de chaleur qui s'étendent dans la direction (E) d'extension du canal de voie d'élan.

3. L'élément (1) conducteur de chaleur selon la revendication 2, **caractérisé en ce que** les bords extérieurs (1120, 1130) sont espacés l'un à l'autre à la distance de la largeur (B) de voie.

4. L'élément (1) conducteur de chaleur selon la revendication 2 ou 3, **caractérisé en ce qu'**entre les deux flancs (112, 113) de voie d'élan une autre zone de couplage de voie d'élan est arrangée sous la forme d'une section transversale (111).

5. L'élément (1) conducteur de chaleur selon la revendication 4, **caractérisé en ce que** la section transversale (111) s'étend entre les deux flancs (112, 113) de voie d'élan.

6. L'élément (1) conducteur de chaleur selon l'une des revendications 1 à 5, **caractérisé en ce que** l'élément (1) conducteur de chaleur a une pluralité d'agents (12) de fixation de boucle de glissement pour le montage d'une pluralité de boucles (5) de glissement de voies d'été à l'élément (1) conducteur de chaleur.

7. L'élément (1) conducteur de chaleur selon l'une des revendications 1 à 6, **caractérisé en ce que** l'élément (1) conducteur de chaleur présente une cavité (13) avec une surface (130) inférieure de la cavité, dans lequel la zone (11) de couplage thermique forme au moins partiellement la surface (130) inférieure de la cavité (130).

8. L'élément (1) conducteur de chaleur selon la revendication 7, **caractérisé en ce que** la cavité (13) considérée en direction (E) d'extension du canal de voie d'élan forme à un premier côté de la cavité un premier bord (131) de délimitation avec une première hauteur de bord de délimitation et
a à un second côté de la cavité (13) qui est opposé au premier côté un second bord de délimitation avec une hauteur de bord de délimitation plus petite par rapport à la première hauteur de bord de délimitation ou
est formée à un second côté de la cavité (13) qui est opposé au premier côté sans un bord de délimitation opposé au premier côté.

9. L'élément (1) conducteur de chaleur selon la revendication 8, **caractérisé en ce que** le premier bord (131) de délimitation est formé par une transition de la surface (130) inférieure de la cavité dans les zones (111, 112, 113) de couplage de voie d'élan.

10. L'élément (1) conducteur de chaleur selon la revendication 9, **caractérisé en ce que** la transition de la surface (130) inférieure de la cavité dans les zones (111, 112, 113) de couplage de voie d'élan est formée par étapes.

11. L'élément (1) conducteur de chaleur selon l'une quelconque des revendications précédentes, **caractérisé en ce que** l'élément (1) conducteur de chaleur et/ou la zone (11) de couplage thermique considéré dans la direction (E) d'extension du canal de voie d'élan a une étendue qui est plus petite que la largeur (B) de voie.

12. Un système climatisable de voie d'élan de saut à ski avec deux canaux (2) de voie d'élan s'étendant le long d'une direction (E) d'extension du canal de voie d'élan ayant chacune une largeur (B) de voie et dans chacune un dispositif (3) de conditionnement d'air pour le chauffage et/ou pour refroidir le canal (2) de voie d'élan est disposé,
**caractérisé en ce que**
dans chaque canal (2) de voie d'élan est disposée une pluralité d'éléments (1) conducteurs de chaleur selon l'une des revendications 1 à 11.

13. Le système climatisable de voie d'élan de saut à ski selon la revendication 12, **caractérisé en ce que** considéré le long de la direction (E) d'extension du canal de voie d'élan à une longueur correspondant à la largeur (B) de voie sont disposées au moins deux éléments (1) conducteurs de chaleur espacés l'un à l'autre.

14. Le système climatisable de voie d'élan de saut à ski selon la revendication 12 ou 13, **caractérisé en ce que** les éléments (1) conducteurs de chaleur sont fixés considérés le long de la direction (E) d'extension du canal de voie d'élan de manière espacée dans les canaux (2) de voie d'élan de telle sorte qu'entre des éléments (1) adjacents conducteurs de chaleur reste un espace (4) dans lequel le dispositif (3) de conditionnement d'air est exposé.

15. Le système climatisable de voie d'élan de saut à ski de l'un des revendications 12 à 14, **caractérisé en ce que** les zones (11) de couplage thermique des éléments (1) conducteurs de chaleur sont formées de telle sorte qu'une liaison par coopération de formes des zones (11) de couplage thermique est formée avec les zones de couplage thermique du dispositif de conditionnement d'air (3).
